# EUROPÄISCHE PATENTSCHRIFT

(11) **EP 0 904 457 B1**
(45) Veröffentlichungstag und Bekanntmachung des Hinweises auf die Patenterteilung: **24.04.2002**
(21) Anmeldenummer: 97927161.6
(22) Anmeldetag: 10.06.1997
(51) Int. Cl.: E01B 7/02

(54) **WEICHENZUNGEN**
SWITCH TONGUES
LAMES D'AIGUILLE

(30) Priorität: 11.06.1996 DE 19623269
(43) Veröffentlichungstag der Anmeldung: 31.03.1999
(73) Patentinhaber: Schwihag Gesellschaft für Eisenbahnoberbau mbH, CH-8274 Tägerwilen (CH)
(72) Erfinder: HEIM, Armin, CH-8280 Kreuzlingen (CH)
(74) Vertreter: Valentin, Ekkehard, Dipl.-Ing.
(86) Internationale Anmeldenummer: EP9703000
(87) Internationale Veröffentlichungsnummer: WO9747811

(56) Entgegenhaltungen:
- EP-A- 0 495 160
- WO-A-94/28246
- DE-A- 4 405 115
- DE-C- 23 231
- DE-C- 4 434 143
- US-A- 5 482 231

## Beschreibung

Die Erfindung betrifft eine Vorrichtung zum Umstellen von Weichenzungen, deren Zungenspitze auf einer von einem Rollenpaar bereitgestellten Rollenebene eines Gleitstuhles aufliegt, wobei die vordere Rolle des Rollenpaares niedriger eingestellt ist als die hintere Rolle, wie durch die US-A-5 482 231 bekannt geworden.

Bei bekannten Umstelleinrichtungen für Weichenzungen gleiten die Zungen mit ihren beweglichen, d. h. horizontal schwenkbaren Bereichen auf Gleitflächen des Gleitstuhls. Die Gleitflächen müssen zur Erreichung geringer Umstellkräfte in bestimmten Intervallen geschmiert werden, um die Funktionsfähigkeit des Umstellens der Zungen zu erhalten. Bei höheren Temperaturen, z. B. im Sommer oder durch eine im Winter eingesetzte Weichenheizung, verharzt das Schmierfett oft relativ schnell und trocknet aus, so dass die Weichenzunge nur noch schwer oder überhaupt nicht mehr umstellbar, muß der Betrieb so lange unterbrochen werden, bis diese Störung - meistens durch Schmieren - beseitigt worden ist. Bei z. B. Regen wird das Schmierfett von dem Regenwasser oft in das unter den Gleisen befindliche Schotterbett gespült und gelangt von dort aus in das Grundwasser, wo es zur Verschmutzung des Trinkwassers führt, was ökologisch nicht vertretbar ist.

Um sowohl die Störung des Betriebes als auch die ökologische Verschmutzung des Grundwassers zu vermeiden ist es weiterhin auch aus der DE-C-4 434 143 bekannt, die beweglichen Bereiche der Zunge auf Rollen oder auf Kugellagern anzuordnen und so einerseits statt der gleitenden Reibung eine rollende Reibung vorzusehen und andererseits auf eine nachteilige Schmierung zu verzichten.

In bekannten Weichenstellsystemen werden zumeist Rollenlager eingesetzt, die eine oder mehrere Rollen aufweisen. Die Rollenlager werden entweder in ein Schwellenfach an einem Backenschienenfuß angeklemmt oder in eine Gleitstuhlplatte, die auf einer Schwellendecke befestigt wird, integriert. Die Rollen selbst können dann starr oder auch federnd, z. B. in einem Befestigungsrahmen, gelagert sein. Für starr gelagerte Rollen offenbart die DE-C-4 434 143 zur veränderlichen Anpassung der Höhenlage eine exzentrische Befestigung der Rollenachsen, die vermutlich exzentrisch gelagert sind.

Der Erfindung liegt die Aufgabe zugrunde, eine gattungsgemäße Weichenzungen-Umstellung zu schaffen, die in einfacher Weise und mit geringem baulichen Aufwand eine Höhenverstellung der Rollen ermöglicht.

Diese Aufgabe wird erfindungsgemäß dadurch gelöst, daß mindestens eine Rolle auf einem Exzenter einer exzentrisch ausgebildeten Rollenachse angeordnet ist, und zwar auf jeden Fall die vordere Rolle des Rollenpaares, um die für das leichtere Aufgleiten auf die zweite, hintere Rolle tiefere Lage der vorderen Rolle einzustellen. Über die exzentrisch ausgebildete Rollenachse läßt sich die Rolle leicht und stufenlos in ihrer Höhe verstellen und in der eingestellten Position arretieren.

Nach einer Ausgestaltung der Erfindung weisen die Rollenachslager einen Anschlag auf. Der Anschlag begrenzt die höchste und die tiefste Hubendlage der Rollen, indem er sich an korrespondierende Anschlagflächen des Gleitstuhles oder des Fixierrahmens anlegt.

Eine weitere Ausgestaltung der Erfindung sieht vor, daß die Rollen in einem linear beweglichen Fixierrahmen angeordnet sind. Der verschiebbar in dem Gleitstuhl integrierte Fixierrahmen ermöglicht es, beim Einstellen des Rollenpaares die vordere Rolle so nah wie möglich an den Zungenfuß heranzuschieben, so daß beim Umstellen der Zunge die rollende Bewegung so früh wie möglich einsetzt.

Weitere Einzelheiten und Vorteile der Erfindung ergeben sich aus den Ansprüchen und der nachfolgenden Beschreibung, in der in den Zeichnungen dargestellte Ausführungsbeispiele der Erfindung näher erläutert sind. Es zeigen:
- Figur 1: eine Backenschienenverspannungsplatte einer Weiche mit einem Gleitstuhl für eine Weichenzunge, eine Spannbügellagerung und zwei in einem verstellbaren Fixierrahmen angeordnete Rollen, in der Draufsicht dargestellt;
- Figur 2: die Backenschienenverspannungsplatte gemäß Figur 1 mit einer darin verspannten Backenschiene und einer dieser anliegenden Weichenzunge, von der Seite her gesehen schematisch dargestellt
- Fig.3a: als Einzelheit eine in dem Fixierrahmen gemäß Fig. 1 über eine Exzenterachse angeordnete Rolie in verschiedenen Höheneinstellungen, von der Einstellseite her gesehen;
- Fig. 4: als Einzelheit der Rollenlagerung die Gesamtansicht einer Exzenterachse; und
- Fig. 5: als Einzelheit die Rollenlagerung der ersten der vorderen Rollen von der der Einstellseite gegenüberliegenden Seite her gesehen, schematisch dargestellt.

In Fig. 1 ist eine Backenschienenverspannungsplatte 1 dargestellt, die auf einer - z.B. aus Holz oder wie im Ausführungsbeispiel aus Beton hergestellten - Weichenschwelle 2 montiert ist. Auf der Backenschienenverspannungsplatte 1 ist mit einem Gleitstuhl 3 einerseits eine Backenschienenverspannungseinrichtung 4 und eine Spannbügellagerung 5 und andererseits ein Rollenpaar 6 mit einer vorderen Rolle 7a und einer hinteren, zweiten Rolle 7b angeordnet, das höhenverstellbar in einem Fixierrahmen 8 gelagert ist. Der Fixierrahmen 8 ist linear beweglich auf einer Gleitstuhlplatte 9 angeordnet. Zum Verstellen des Fixierrahmens 8 müssen die Schrauben 10 gelöst werden.

Die Fig. 2 zeigt die Backenschienenverspannungsplatte 1 gemäß Fig. 1 mit einer darin verspannten Backenschiene 11. An der Backenschiene 11 liegt eine Weichenzunge 12 mit ihrer Zungenspitze 13 an. Die Weichenzunge 12 ruht mit ihrem Zungenfuß 14 auf dem Gleitstuhl 4. Das Rollenpaar 6 ist durch eine Verstellung des Fixierrahmens 7 so weit in Richtung Zungenfuß 14 verschoben, daß die vordere Rolle 7a nahezu am Zungenfuß 14 anliegt, wodurch beim Umstellen der Weichenzunge 12 eine rollende Bewegung so früh wie möglich einsetzt. Wird die vordere Rolle 7a - abweichend von der in Fig. 2 gezeigten Einstellung der Rollen 7a und 7b - mittels einer in Fig. 3 gezeigten Exzenterachse 15 niedriger eingestellt als die hintere Rolle 7b, kann der Zungenfuß 14 leicht und nahezu stufenlos auf die vordere Rolle 7a und weiterhin sanft auf die höher stehende hintere Rolle 7b aufgleiten. Dieser Effekt wird - und zwar auch bei gleichhohen Rollen - auch dann erreicht bzw. begünstigt, wenn das den Rollen 7a, 7b zugewandte Zungenfußende mit einer Anfasung 22 (Fig. 2) versehen ist.

Sofern eine über eine Exzenterachse 15 höheneinstellbare Rolle auch im Bereich der - hier nicht gezeigten - Weichenzungenwurzel, für die wegen der geringeren Verstellwege lediglich eine Rolle benötigt wird, angeordnet ist, kann dieser Bereich ebenfalls ein wenig von der Gleitfläche abgehoben werden, so daß auch hier die rollende Reibung das Verschieben der Zunge erleichtert.

In den Figuren 3a bis 3c ist die Rolle 7a in verschiedenen Höheneinstellungen dargestellt; hierbei zeigt die Fig. 3a die tiefste Stellung (Ausgangsstellung), die Fig. 3b die Mittelstellung und die Fig. 3c die höchste Stellung. Sowohl die dargestellten Positionen der Rolle 7a als auch die möglichen Zwischenstellungen werden einer Bedienperson durch eine an der Einstellseite 16 der Exzenterachse 15 angeordnete Positionsmarkierung 17 angezeigt. Die höchste und die tiefste Stellung der Rolle 7a wird durch einen Anschlag 18 begrenzt (siehe Fig. 1 und 5), der an der der Einstellseite 16 gegenüberliegenden Seite 19 der Exzenterachse 15 angeordnet ist und dem Anschlagflächen 20 am Fixierrahmen 8 zugeordnet sind (vgl. Fig. 5). Die Exzenterachse 15 ist an ihrer Einstellseite 16 mit einem Innensechskant 21 ausgebildet, in den zum Drehen der Exzenterachse 15 ein hier nicht gezeigter Imbusschlüssel einsteckbar ist (vgl. Fig. 4).

## Patentansprüche

1. Vorrichtung zum Umstellen von Weichenzungen (12), deren Zungenspitze (13) auf einer von einem Rollenpaar (6) bereitgestellten Rollenebene eiens Gleitstuhles (3) aufliegt, wobei die vordere Rolle (7a) des Rollenpaares (6) niedriger eingestellt ist als die hintere Rolle (7b),
**dadurch gekennzeichnet,**
**daß** mindestens eine Rolle (7a) auf einem Exzenter einer exzentrisch ausgebildeten Rollenachse (15) angeordnet ist.

2. Vorrichtung nach Anspruch 1,
**dadurch gekennzeichnet,**
**daß** die Rollenachslager einen Anschlag (18) aufweisen.

3. Vorrichtung nach Anspruch 1 oder 2,
**dadurch gekennzeichnet,**
**daß** die Rollen (7a, 7b) in einem linear beweglichen Fixierrahmen (8) angeordnet sind.

4. Vorrichtung nach Anspruch 3,
**dadurch gekennzeichnet,**
**daß** der Fixierrahmen (8) integrierter Bestandteil des Gleitstuhles (4) ist.

5. Vorrichtung nach einem der Ansprüche 1 bis 4,
**dadurch gekennzeichnet,**
**daß** der der vorderen Rolle (7a) zugewandte Bereich des Zungenfußes (14) angefaßt ist.

## Claims

1. A device for changing over switch blades (12), wherein the tips (13) of said switch blades rest on a roller plane of a slide chair (3) which is formed by a pair of rollers (6), and wherein the front roller (7a) of the pair of rollers (6) is adjusted lower than the rear roller (7b), **characterized by** the fact that at least one roller (7a) is arranged on a cam of an eccentric roller axle (15).

2. A device according to claim 1, **characterized by** the fact that the roller axle bearings contain a limit stop (18).

3. A device according to claim 1 or 2, **characterized by** the fact that the rollers (7a, 7b) are arranged in a linearly movable fixing frame (8).

4. A device according to claim 3, **characterized by** the fact that the fixing frame (8) forms an integral component of the slide chair (4).

5. A device according to one of claims 1-4, **characterized by** the fact that the region of the switch blade base (14) which faces the front roller (7a) is chamfered.

## Revendications

1. Dispositif pour le renversement de lames d'aiguilles (12) dont la pointe d'aiguille (13) repose sur un plan de roulement d'un coussinet de glissement (3) constitué par une paire de rouleaux (6), le rouleau avant (7a) de la paire de rouleaux (6) étant réglé plus bas que le rouleau arrière (7b), **caractérisé en ce que** au moins un rouleau (7a) est disposé sur l'excentrique d'un axe de rouleau (15) de type excentrique.

2. Procédé selon la revendication 1, **caractérisé en ce que** les paliers de l'axe de rouleau présentent une butée (18).

3. Procédé selon la revendication 1 ou 2, **caractérisé en ce que** les rouleaux (7a, 7b) sont disposés dans un cadre de fixation (8) mobile de manière linéaire.

4. Procédé selon la revendication 3, **caractérisé en ce que** le cadre de fixation (8) est partie intégrante du coussinet de glissement (4).

5. Procédé selon une des revendications 1 à 4, **caractérisé en ce que** la zone du pied de la lame (14) tournée vers le rouleau avant (7a) est touchée.
